# EUROPÄISCHE PATENTSCHRIFT

(11) **EP 2 835 220 B1**
(45) Veröffentlichungstag und Bekanntmachung des Hinweises auf die Patenterteilung: **11.09.2019**
(21) Anmeldenummer: 13179579.1
(22) Anmeldetag: 07.08.2013
(51) Int. Cl.: B24B 53/12, B24D 18/00

(54) **Abrichtwerkzeug sowie ein Verfahren zu dessen Herstellung**
Trimming tool, and method for manufacturing the same
Outil d'ajustement et son procédé de fabrication

(43) Veröffentlichungstag der Anmeldung: 11.02.2015
(73) Patentinhaber: Reishauer AG, 8304 Wallisellen (CH)
(72) Erfinder: Rudolf, Christoph, CH-8304 Wallisellen (CH); Hänni, Florian, CH-8304 Wallisellen (CH)
(74) Vertreter: Luchs, Willi

(56) Entgegenhaltungen:
- EP-A1- 1 331 063
- WO-A1-2008/101263
- DE-U1- 29 819 006
- US-A1- 2009 038 234

## Beschreibung

Die Erfindung betrifft ein Abrichtwerkzeug, welches einen Grundkörper mit einer Arbeitsfläche und auf dieser Arbeitsfläche verteilt angeordneten Hartstoffkörnern umfasst.

Ein solches Werkzeug ist in der Druckschrift EP-A-2 535 145 geoffenbart. Das dort beschriebene Werkzeug wird insbesondere zum Abrichten von Schleifscheiben bzw. Schleifschnecken zum Schleifen von Zahnrädern und ähnlichen Bauteilen eingesetzt. Beim Herstellungsverfahren des Werkzeuges wird vorerst ein Klebstoff mit einer definierten Filmdicke auf die Arbeitsfläche des herzustellenden Werkzeuges aufgebracht und anschliessend werden die Hartstoffkörner auf die mit dem Klebstoff versehene Arbeitsfläche aufgetragen und bleiben dort als Partikelbelag nach der Aushärtung des Klebstoffs dauerhaft verbunden.

Dieses bekannte Verfahren ermöglicht zwar eine schnelle Belegung des Grundkörpers mit den dafür vorgesehenen Partikeln, aber nicht eine einwandfrei gleichmässige Verteilungsdichte der Hartstoffkörner über die Arbeitsfläche des Werkzeugs. Das kann die Qualität der mit dem Werkzeug erzielbaren Schleifwirkung beeinträchtigen.

Gemäss der Druckschrift DE-Gbm 298 19 006 ist eine Diamant-Abrichtscheibe geoffenbart, bei welcher in oder an den Kantenbereichen Ausnehmungen in Form von Nuten oder Löchern genähert radial eingebracht werden, in diese längliche Diamanten eingelegt und mit einem Metall in oder an der Abrichtscheibe befestigt werden. Diese Abrichtscheibe bezieht sich auf in Nuten befestigbare längliche Diamanten und zudem ist nur eine Verwendung in oder an den Kantenbereichen vorgesehen. Ferner sind nebst diesen länglichen Diamanten auch mehrere Flächen mit Diamantkörnern auf herkömmliche Weise belegt.

Die Druckschrift US-A-2009/0038234 ist auf Pads bezogen, Es sind Diamantenschleifkörner verteilt über die flache Oberfläche eines Pads in entsprechenden Vertiefungen befestigt, wobei sie mit ihren scharfen Ecken obere Spitzen im eingeklebten Zustand bilden. Ein solches Pad ist aufgrund seines Aufbaus und der verwendeten Materialien aus Kunststoffen flexibel und leicht verformbar bzw. aufschmelzbar hergestellt. Damit lassen sich Diamantenschleifkörner auf einfachem Wege einarbeiten und darin fixieren, was aber nicht vergleichbar ist mit einem gattungsmässigen Abrichtwerkzeug.

Der Erfindung liegt die Aufgabe zugrunde, ein Abrichtwerkzeug sowie ein Verfahren zu dessen Herstellung zu schaffen, bei dem der Grundkörper des Werkzeugs mit einer verbesserten Verteilung der Hartstoffkörner belegt und mit ihm damit einer Optimierung seiner Arbeitsfläche hinsichtlich seiner Schneidwirkung erzielt wird.

Diese Aufgabe wird gemäß der Erfindung durch ein Abrichtwerkzeug nach Anspruch 1 und ein Verfahren zur Herstellung des Abrichtwerkzeugs nach Anspruch 9 gelöst, wobei in den Grundkörper Vertiefungen zur Aufnahme der Hartstoffkörner eingebracht werden, deren Geometrie an die der Hartstoffkörner angepasst ist. Die in den Vertiefungen aufgenommenen Partikel werden auf diese Weise individuell exakt positioniert, nämlich entsprechend der Anordnung bzw. Verteilung der Vertiefungen auf der Arbeitsfläche des Werkzeugs. Die Hartstoffkörner können somit mit einer definierten Verteilungsdichte aufgebracht werden, indem die sie aufnehmenden Vertiefungen entsprechend verteilt auf die Arbeitsfläche des Werkzeugs eingebracht werden.

Eine in der Praxis besonders vorteilhafte Verteilungsdichte ergibt sich durch eine Anordnung der Vertiefungen, aus der beim fertigen Werkzeug eine bestimmte Beabstandung der Hartstoffkörner bezogen auf ihre Innenseiten in Relation zu der Korngrösse erfolgt.

Es kann auch oft vorteilhaft sein, wenn die Vertiefungen, bezogen auf die Mittelachse des Werkzeugs, aussen dichter verteilt als innen eingebracht werden.

Die erfindungsgemässen Vertiefungen werden in der Regel so dimensioniert und ausgestaltet, dass sie jeweils ein Hartstoffkorn aufnehmen können. Es ist jedoch im Rahmen der Erfindung auch möglich, die Vertiefungen je nach Korngrösse und/oder Formgebung der Partikel so zu dimensionieren und zu gestalten, dass sie jeweils mehr als ein einziges Korn aufnehmen können.

Erfindungsgemäss werden die Vertiefungen in den Grundkörper durch Einbohren oder Einprägen derselben eingebracht. Da der Grundkörper normalerweise metallisch ist, können beide Fertigungsverfahren ohne grossen apparativen Aufwand angewandt werden. Je nach Beschaffenheit des Grundkörpers sind aber prinzipiell auch andere Fertigungsverfahren, wie etwa laserbetriebene Verfahren, anwendbar.

Die Erfindung sieht weiterhin vor, dass die in den Grundkörper eingebrachten Vertiefungen mit einem vorzugsweise elektrisch leitenden Klebstoff gefüllt werden, wobei der überschüssige Klebstoff über den Grundkörper abgezogen wird und anschliessend die Hartstoffkörner auf den Grundkörper geschleudert werden. Auf diese Weise ist sichergestellt, dass auf der Arbeitsfläche des Werkzeugs nur die in den Vertiefungen befindlichen Partikel festgeklebt bleiben.

Die Erfindung sieht ebenfalls vor, dass der entstandene Partikelbelag anschliessend galvanisch eingenickelt wird, wobei die Nickelschicht auf dem Kleber abgeschieden wird und die Hartstoffkörner von der Nickelbindung umschlossen werden. Sie bleiben somit in den Vertiefungen bis zu einer bestimmten Kornhöhe vollkommen eingeschlossen, wobei physikalische und/oder chemische Bindungen, wie zum Beispiel eine Nickel- oder Lotbindung, auch den Rückhalt der Partikel in der gewünschten Richtung unterstützt. Es ist in diesem Sinne vorteilhaft, wenn die Vertiefungen im Grundkörper so gestaltet und bemessen sind, dass dadurch eine gewisse Orientierung der vorzugsweise als Dodekaeder ausgebildeten Hartstoffkörner bewirkt wird.

Zweckmässigerweise sind die Vertiefungen so dimensioniert und ausgestaltet, dass sie Hartstoffkörner mit gleichmässiger Kornform und/oder Korngrösse aufnehmen können.

Die Erfindung wird nachfolgend anhand eines Ausführungsbeispiels unter Bezugnahme auf die Zeichnung näher erläutert. Es zeigt:
- Fig. 1: ein Abrichtwerkzeug mit einem Grundkörper, vereinfacht und leicht perspektivisch dargestellt,
- Fig. 2: eine Ansicht eines Teilbereichs der Arbeitsfläche des Abrichtwerkzeugs nach Fig. 1;.
- Fig. 3: ein einzelnes Hartstoffkorn der Arbeitsfläche nach Fig. 1, perspektivisch dargestellt,
- Fig. 4: einen Grundriss dieses Hartstoffkorns nach Fig. 3, und
- Fig. 5: einen Schnitt entlang der Linie A-A gemäss Fig. 4.

Das in Fig. 1 dargestellte Abrichtwerkzeug dient zum Abrichten der Flanken von Schleifschnecken, die beispielsweise zum Schleifen von entsprechend ausgebildeten Zahnrädern eingesetzt werden. Solche Abrichtwerkzeuge können eine oder mehrere solcher Grundkörper 2 mit einer entsprechenden Anzahl von Arbeitsflächen 6 aufweisen. Diese Arbeitsflächen können auch mit speziellen Profilformen versehen und zudem können die Abrichtwerkzeuge als Abrichtzahnräder hergestellt sein.

Das Abrichtwerkzeug 1 besteht aus einem Grundkörper 2 mit einem zylindrischen Schaft 3, der mit einem Drehantrieb zum Antreiben des um die Achse 4 drehbaren Grundkörpers 2 koppelbar ist. Die Flanken 5 des Grundkörpers bilden die Arbeitsflächen 6 des Werkzeugs. Zu diesem Zweck sind sie mit einem Belag aus Hartstoffkörnern 7 ausgestattet.

Ein Teilbereich des Belags ist in Fig. 2 stark vergrössert dargestellt. Bei dem beschriebenen Ausführungsbeispiel sind die durch eine Nickelbindung 9 eingebetteten Hartstoffkörner 7 als Diamantkörner mit einem Korndurchmesser von beispielsweise 400 µm und einer vorzugsweise dodekaedrischen Gestalt vorgesehen. Je nach Einsatzbedingungen können aber selbstverständlich auch andere Kornformen und -grössen sowie andere Materialien wie superabrasives oder ähnliche hochabrasive Werkstoffe verwendet werden.

Wie aus Fig. 3 bis Fig. 5 im Detail ersichtlich ist, sind im Grundkörper 2 erfindungsgemäss genau definiert verteilt angeordnete Vertiefungen 8 eingebracht, deren Gestalt und Dimensionen an die der Hartstoffkörner 7 so angepasst ist, dass sie die Körner bis zu einer bestimmten Kornhöhe annähernd formschlüssig aufnehmen können. Sie sind auch aufgrund ihrer besonderen Ausgestaltung in der Lage, den Hartstoffkörnern 7 die Ausrichtung zu geben, die jeweils für die Funktion des Werkzeugs optimal ist. So ist die Tiefe T der jeweiligen Vertiefung und auch die vorstehende Höhe H des Kornes bestimmbar und somit können die Parameter für ein optimales Abrichten und einer maximalen Lebensdauer des Werkzeuges entsprechend ausgelegt werden.

Die Vertiefungen 8 werden in den Grundkörper 2 vorzugsweise entweder eingebohrt, eingeprägt und/oder gelasert, je nachdem aus welchem Material der normalerweise metallene Grundkörper 2 hergestellt ist. Die Verteilungsdichte der Vertiefungen 8 auf der Arbeitsfläche 6 des Werkzeugs ist so gewählt, dass im fertigen Werkzeug die Abstände zwischen den Körnern 7 innenseitig beispielsweise ungefähr die halbe Korngrösse D betragen, wobei diese Abstände beim beschriebenen Ausführungsbeispiel sowohl in horizontaler als auch in vertikaler Richtung gleichmässig sind.

Je nach Beschaffenheit der Körner und/oder Arbeitsweise des Werkzeugs ist es selbstverständlich möglich, die Verteilungsdichte der Vertiefungen und somit die des Kornbelags ganzflächig oder auch zonenweise zu variieren. Im letzteren Fall werden die Vertiefungen 8 in Bezug auf die Mittelachse 4 des Werkzeugs aussen dichter verteilt als innen angebracht, damit beim fertigen Werkzeug dieses aussen mit mehr Hartstoffkörnern pro Flächeneinheit als innen versehen ist, da im Normalfall die aussenliegenden Körner zuerst und somit länger in Einsatz sind als die innenliegenden Partikel.

Nach Einbringen der Vertiefungen 8 auf die Arbeitsflächen 6 des Grundkörpers werden sie mit einem elektrisch leitenden Klebstoff gefüllt, und der überschüssige Klebstoff wird anschliessend beispielweise mit einer Rakel über den Grundkörper 2 abgezogen. Danach werden die Diamantkörner 7 auf die Arbeitsfläche 6 geschleudert, wobei die Körner nur in den mit Klebstoff gefüllten Vertiefungen 8 haftend bleiben. Durch eine entsprechende Anordnung der Vertiefungen lässt sich die Kornverteilung über die Arbeitsfläche 6 in vielfältiger Weise variieren. Auf diese Weise ergibt sich immer eine genau definierte Verteilung der Körner über die Arbeitsfläche des Werkzeugs.

Die erfindungsgemässe Ausbildung des Werkzeugs hat somit grundsätzlich den Vorteil, dass sie eine vorab genau festlegbare Positionierung der Hartstoffkörner auf der Arbeitsfläche des Werkzeugs gewährleistet. Durch entsprechende Festlegung dieser Grösse kann das Werkzeug so verbessert werden, dass es für den jeweiligen Einsatzfall optimal ist.

Der entstehende Diamantbelag kann anschliessend galvanisch eingenickelt werden. In diesem Fall ist der Kleber für die Diamantkörner so gewählt, dass er mit den Chemikalien des nachfolgenden galvanischen Prozesses verträglich ist. Da der verwendete Kleber elektrisch leitend ist, kann die Nickelschicht problemlos auf ihm abgeschieden werden, so dass die in die Vertiefungen eingeklebten Diamantkörner sauber von der Nickeibindung umschlossen werden. Auf diese Weise werden die Vertiefungsränder abgedichtet, und die Diamantkörner erhalten einen besseren Rückhalt.

Das vorstehend beschriebene Ausführungsbeispiel betrifft einen Grundkörper für Abrichtwerkzeuge, die insbesondere zum Abrichten von Schleifschnecken bestimmt sind. Die Erfindung ist wie oben erwähnt aber auch ohne weiteres bei anderen ähnlich arbeitenden Werkzeugen, wie beispielsweise Schleif- oder Honwerkzeugen, anwendbar.

## Patentansprüche

1. Abrichtwerkzeug, welches einen Grundkörper (2) mit einer Arbeitsfläche (6) und auf dieser Arbeitsfläche verteilt angeordnete Hartstoffkörner (7) umfasst, wobei der einen Schaft (3) aufweisende Grundkörper (2) für das Abrichten mit einem Drehantrieb zum Antreiben um seine Achse (4) koppelbar ist, bei der die Arbeitsfläche (6) eine Rotationsbewegung um diese Achse (4) ausführt, **dadurch gekennzeichnet, dass** in den Grundkörper (2) eine Anzahl von in Abständen zueinander einzeln hergestellte Vertiefungen (8) mit einer Verteilungsdichte in horizontaler als auch in vertikaler Richtung auf der Arbeitsfläche (6) eingearbeitet sind, in welchen Hartstoffkörner (7) aufgenommen sind, wobei die Vertiefungen so dimensioniert und ausgestaltet sind, dass sie jeweils ein Hartstoffkorn aufnehmen und ihre Tiefe (T) und auch die vorstehende Höhe (H) des Kornes bestimmbar sind,

2. Abrichtwerkzeug nach Anspruch 1, **dadurch gekennzeichnet, dass** in den Grundkörper (2) eine bestimmte Anzahl von in definierten Abständen zueinander hergestellten Vertiefungen (8) eingearbeitet sind, in welchen Hartstoffkörner (7) aufgenommen sind.

3. Abrichtwerkzeug nach Anspruch 1 oder 2, **dadurch gekennzeichnet, dass**
die Geometrie der Vertiefungen (8) an die der Hartstoffkörner (7) angepasst sind, damit die Hartstoffkörner (7) darin jeweils annähernd formschlüssig gehalten sind.

4. Abrichtwerkzeug nach einem der vorhergehenden Ansprüche 1 bis 3, **dadurch gekennzeichnet, dass**
die Verteilungsdichte der Vertiefungen (8) auf der Arbeitsfläche (6) des Grundkörpers (2) so festgelegt ist, dass die Abstände zwischen den Hartstoffkörnern (7) annähernd im Verhältnis zu der Korngrösse (D) entsprechen.

5. Abrichtwerkzeug nach einem der vorhergehenden Ansprüche 1 bis 4, **dadurch gekennzeichnet, dass**
die Vertiefungen (8) in Bezug auf die Mittelachse (4) des Werkzeugs aussen anders als innen verteilt eingebracht sind.

6. Abrichtwerkzeug nach einem der vorhergehenden Ansprüche 1 bis 5, **dadurch gekennzeichnet, dass**
die Vertiefungen (8) in den Grundkörper (2) eingebohrt, eingeprägt und/oder gelasert sind.

7. Abrichtwerkzeug nach einem der vorhergehenden Ansprüche 1 bis 6, **dadurch gekennzeichnet, dass**
die Vertiefungen (8) so dimensioniert sind, dass sie eine gezielte Orientierung der vorzugsweise als Dodekaeder ausgebildeten Hartstoffkörner (7) ermöglichen.

8. Abrichtwerkzeug nach einem der vorhergehenden Ansprüche 1 bis 6, **dadurch gekennzeichnet, dass**
die Vertiefungen (8) so dimensioniert sind, dass sie die Verwendung von Hartstoffkörnern (7) mit gleichmässiger Kornform und Korngrösse ermöglichen.

9. Verfahren zur Herstellung eines Abrichtwerkzeuges nach einem der Ansprüche 1 bis 8, **dadurch gekennzeichnet, dass**
in den Grundkörper (2) eine Anzahl von in Abständen zueinander hergestellte Vertiefungen (8) mit einer Verteilungsdichte in horizontaler als auch in vertikaler Richtung auf der Arbeitsfläche (6) eingearbeitet werden, in welchen Hartstoffkörner (7) aufgenommen werden, wobei die Vertiefungen so dimensioniert und ausgestaltet sind, dass sie jeweils ein Hartstoffkorn aufnehmen und ihre Tiefe (T) und auch die vorstehende Höhe (H) des Kornes bestimmbar sind, wobei die Hartstoffkörner (7) in den jeweiligen Vertiefungen (8) auf den Grundkörper (2) aufgeklebt werden, indem die Vertiefungen (8) mit einem vorzugsweise elektrisch leitenden Klebstoff gefüllt werden, wobei der überschüssige Klebstoff mit einem geeigneten Werkzeug über den Grundkörper (2) abgezogen wird und anschliessend die Hartstoffkörner (7) auf den Grundkörper (2) aufgetragen werden.

10. Verfahren nach Anspruch 9, **dadurch gekennzeichnet, dass** der Körnerbelag anschliessend mit einer physikalischen und/oder chemischen Bindung, wie zum Beispiel eine Nickel- oder Lotbindung, versehen wird, wobei die Nickelschicht auf dem Kleber abgeschieden wird und somit die Hartstoffkörner (7) komplett von der Nickelbindung (9) umschlossen werden.

## Claims

1. A dressing tool, which comprises a main body (2) with a working surface (6) and hard-material grains (7) distributed over this working surface, whereas the main body (2) with a shaft (3) that can be coupled to a rotary drive from the working surface (6) that can be rotated about the axis (4), **characterised in that** a number of recesses (8) produced distances apart from one another are incorporated individual into the main body (2), with a parameter density being consistent in both the horizontal and in the vertical direction over the working surface (6) in which the hard-material grains (7) are absorbed, whereas the recesses are dimensioned and equipped, so that in each of the recesses a hard-material grain is accommodated and their depth (T) and also the projecting height (H) of the grain can be determined.

2. The dressing tool according to Claim 1, **characterised in that** a specific number of recesses (8) produced defined distances apart from another are incorporated into the main body (2), in which recesses hard-material grains (7) are accommodated.

3. The dressing tool according to Claim 1 or 2, **characterised in that** the geometry of the recesses (8) are adapted to that of the hard-material grains (7), so that the hard-material grains (7) are respectively held therein with more or less form-fit.

4. The dressing tool according to any of the preceding Claims 1 to 3, **characterised in that**
the distribution density of the recesses (8) over the working surface (6) of the main body (2) is specified such that the distances between the hard-material grains (7) correspond approximately in proportion to the grain size (D).

5. The dressing tool according to any of the preceding Claims 1 to 4, **characterised in that**
the recesses (8) are created in relation to the central axis (4) of the tool differently on the outside than on the inside.

6. The dressing tool according to any of the preceding Claims 1 to 5, **characterised in that**
the recesses (8) are drilled, stamped and/or lasered into the main body (2).

7. The dressing tool according to any of the preceding Claims 1 to 6, **characterised in that**
the recesses (8) are dimensioned so that they enable specific orientation of the hard-material grains (7) preferably in the form of dodecahedrons.

8. The dressing tool according to any of the preceding Claims 1 to 6, **characterised in that**
the recesses (8) are dimensioned so that they enable the use of hard-material grains (7) with a consistent grain shape and grain size.

9. A method for the production of a dressing tool according to any of Claims 1 to 8, **characterised in that**
a number of recesses (8) produced distances apart from one another are incorporated individual into the main body (2), with a parameter density being consistent in both the horizontal and in the vertical direction over the working surface (6), in which the hart-material grains (7) are absorbed, whereas the recesses are dimensioned and equipped, so that in each of the recesses a hard-material grain (7) is accommodated and their depth (T) and also the projecting height (H) of the grain can be determined, whereas the hard-material grains (7) are adhered onto the main body (2) by the recesses (8) being filled with a preferably electrically conductive adhesive, the excess adhesive being removed over the main body (2) with a suitable tool and the hard-material grains (7) then being applied to the main body (2).

10. The method according to Claim 9, **characterised in that**
the grain covering is then provided with a physical and/or chemical bond, such as for example a nickel or solder bond, whereas the nickel layer being deposited on the adhesive, and so the hard-material grains (7) being completely enclosed by the nickel bond (9).

## Revendications

1. Outil à dresser, qui comprend une embase (2), ayant une surface (6) de travail et des grains (7) de matière dure, répartis sur cette surface de travail, dans lequel l'embase (2), ayant une queue (3), peut, pour le dressage, être accouplée à un entraînement en rotation pour l'entraînement autour de son axe (4), la surface (6) de travail effectuant un mouvement de rotation autour de cet axe (4), **caractérisé en ce que**
dans l'embase (2) sont ménagées, sur la surface (6) de travail, un certain nombre de cavités (8) produites individuellement à distance les unes des autres, en une densité de répartition à la fois dans la direction horizontale et dans la direction verticale, cavités dans lesquelles sont logés des grains (7) de matière dure, les cavités étant dimensionnées et conformées de manière à recevoir chacune un grain de matière dure et de manière à pouvoir déterminer leur profondeur (T) et également la hauteur (H) en saillie du grain.

2. Outil à dresser suivant la revendication 1, **caractérisé en ce que**,
dans l'embase (2), sont ménagées un nombre déterminé de cavités (8), qui sont produites à des distances définies les unes des autres et dans lesquelles sont logés des grains (7) de matière dure.

3. Outil à dresser suivant la revendication 1 ou 2, **caractérisée en ce que**
les géométries des cavités (8) sont adaptées aux grains (7) de matière dure, afin que les grains (7) de matière dure y soient maintenus chacun à peu près à complémentarité de forme.

4. Outil à dresser suivant l'une des revendications 1 à 3 précédentes, **caractérisé en ce que**
la densité de répartition des cavités (8) sur la surface (6) de travail de l'embase (2) est fixée de manière à ce que les distances entre les grains (7) de matière dure correspondent à peu près à la grosseur (D) des grains.

5. Outil à dresser suivant l'une des revendications 1 à 4 précédentes, **caractérisé en ce que**
les cavités (8) sont ménagées par rapport à l'axe (4) médian de l'outil, de manière répartie à l'extérieur autrement qu'à l'intérieur.

6. Outil à dresser suivant l'une des revendications 1 à 5 précédentes, **caractérisé en ce que**
les cavités (8) sont alésées, estampées et/ou produites au laser dans l'embase (2).

7. Outil à dresser suivant l'une des revendications 1 à 6 précédentes, **caractérisé en ce que**
les cavités (8) ont des dimensions telles, qu'elles rendent possible une orientation ciblée des grains (7) de matière dure, constitués de préférence sous la forme de dodécaèdre.

8. Outil à dresser suivant l'une des revendications 1 à 6 précédentes, **caractérisé en ce que**
les cavités (8) ont des dimensions telles, qu'elles rendent possible l'utilisation de grains (7) de matière dure de même forme et grosseur.

9. Procédé de fabrication d'un outil à dresser suivant l'une des revendications 1 à 8, **caractérisé en ce que** dans l'embase (2), on ménage, sur la surface (6) de travail, un certain nombre de cavités (8) produites à distance les unes des autres, en une densité de répartition à la fois dans la direction horizontale et dans la direction verticale, cavités dans lesquelles les grains (7) de matière dure sont logés, les cavités ayant des dimensions et étant conformées de manière à recevoir chacune un grain de matière dure et à pouvoir déterminer leur profondeur (T) et également la hauteur (H) en saillie du grain, les grains (7) de matière dure étant collés dans les cavités (8) respectives sur l'embase (2), en remplissant les cavités (8) d'une colle, de préférence conductrice de l'électricité, la colle en excès étant retirée par un outil approprié au-dessus de l'embase (2) et les grains (7) de matière dure étant ensuite déposés sur l'embase (2).

10. Procédé suivant la revendication 9, **caractérisé en ce que** l'on munit la couche de grain ensuite d'un liant physique et/ou chimique, comme par exemple d'un liant de nickel ou d'un liant de brasure, la couche de nickel étant déposée sur la colle et, ainsi, les grains (7) de matière dure étant entourés complètement du liant (9) de nickel.
